# FASCICULE DE BREVET EUROPEEN

(11) **EP 1 645 711 B1**
(45) Date de publication et mention de la délivrance du brevet: **25.08.2010**
(21) Numéro de dépôt: 05292062.6
(22) Date de dépôt: 04.10.2005
(51) Int. Cl.: E05G 1/14

(54) **Dispositif de sécurité pour le transport et/ou le stockage de valeurs imprimées**
Sicherheitsvorrichtung für Transport und Lagerung von bedruckten Wertdokumenten
Safety device for transport and storage of printed valuable documents

(30) Priorité: 04.10.2004 FR 0410456
(43) Date de publication de la demande: 12.04.2006
(73) Titulaire: BRINK'S FRANCE, 75009 Paris (FR)
(72) Inventeur: Besnard, Philippe, 45210 Griselles (FR)
(74) Mandataire: Domenego, Bertrand

(56) Documents cités:
- EP-A- 1 396 601
- EP-A- 1 589 178
- FR-A- 2 827 001
- FR-A- 2 828 232
- GB-A- 1 138 104

## Description

La présente invention concerne l'utilisation d'acide chlorosulfanique dans un dispositif de sécurité pour le transport et/ou le stockage de valeurs, notamment à base de papier.

On sait que le transport et/ou le stockage de valeurs de ce type sont actuellement réalisés en utilisant des enceintes de réception de ces valeurs, ces enceintes pouvant par exemple être formées par des coffres, des armoires blindées, des valises sécurisées ou encore des cassettes de distributeurs de billets de banque.

Afin de décourager des attaques contre par exemple les véhicules de transport utilisés et contre les équipages de ceux-ci, il est connu d'associer aux enceintes de réception des valeurs, des réservoirs de produit maculant adapté pour se disperser sur les valeurs dans celles-ci et dont le fonctionnement est contrôlé par des moyens de commande.

Cette solution n'est toutefois pas tout à fait satisfaisante car il existe des produits permettant une démaculation des billets.

Aussi, la demanderesse a décrit un dispositif de sécurité associant un produit comprenant de l'acide chlorosulfonique pour la solubilisation des encres d'impression de valeurs imprimées (voir le document EP-A-1589178, qui fait partie de l'état de la technique selon l'article 54(3) CBE).

Par ailleurs, la demanderesse a décrit un tel dispositif associant un produit d'oxydoréduction.

Toutefois, le contact avec ces produits doit être suffisamment complet pour éviter toute réutilisation de ces billets. Dans ce cadre, Il convient donc d'assurer un mouillage de l'ensemble des valeurs, même lorsqu'elles sont, comme c'est le cas fréquemment, rassemblées en liasses.

Ces dispositifs nécessitent donc un système efficace de dispersion du produit pour assurer le contact avec l'ensemble des valeurs. Aussi, il convient de prévoir une quantité suffisante de produit dans le dispositif, ce qui peut poser des problèmes réglementaires.

Le but de l'invention est de résoudre ce problème.

A cet effet, un dispositif de sécurité pour le transport et/ou le stockage de valeurs, comportant une enceinte de réception de ces valeurs associée à au moins un réservoir de produit de destruction comprenant de l'acide chlorosulfonique, ledit réservoir étant adapté pour libérer le produit de destruction sous le contrôle de moyens de commande, et l'enceinte étant adaptée à ce que les valeurs soient exposées au produit de destruction gazeux issu du produit de destruction est proposé.

L'invention repose en particulier sur la constatation que l'effet de l'acide chlorosulfonique sur des valeurs papier telles que des billets de banque se produit en plusieurs étapes.

Ainsi, un billet de banque exposé à l'acide chlorosulfonique puis immergé dans un bain d'eau, dégage des particules de pigments et de métal. Ce phénomène est désigné par le terme de solubilisation des encres.

La réaction est très rapide, et complète dans un laps de temps de l'ordre de la seconde.

Il est supposé que l'acide chlorosulfonique ait une action de sulfonation sur ces composés organiques du papier, les rendant ainsi solubles dans l'eau et conduisant à la désagrégation du colorant. Cette réaction impliquerait principalement les liants, mais pourrait aussi atteindre les autres composés organiques présents en surface des valeurs imprimées, en particulier des encres.

En cas de contact du papier incomplet avec l'acide chlorosulfonique, on constate un effet très différent.

Par exemple, un billet suspendu au-dessus de l'acide, ou un billet de banque au centre d'une liasse subit une transformation structurelle peu visible mais qui se manifeste en ce que le matériau devient extrêmement fragile et cassant, s'effritant dans la main.

Compte tenu du fait que le pouvoir mouillant de l'acide chlorosulfonique est limité à une pénétration d'environ 1 à 2 cm, il est supposé que cette réaction ne fait intervenir non pas l'acide chlorosulfonique en lui-même, mais les gaz de décomposition générés par celui-ci.

En effet, en présence d'humidité, l'acide chlorosulfonique, liquide à la température ambiante et pression atmosphérique, se décompose selon la réaction suivante :

HClSO₃ + H₂O => HCI + H₂SO₄

Le HCI étant gazeux dans les conditions normales, la réaction entraîne la formation d'un volume de gaz. La réaction est en outre génératrice d'énergie restituée sous forme de chaleur. A l'intérieur de l'enceinte pressurisée, cette chaleur va être contenue et va contribuer à augmenter la température.

Or le produit de destruction gazeux a pour avantage de pouvoir traverser aisément les papiers et de circuler librement dans l'enceinte, assurant ainsi un contact intime et efficace avec l'ensemble des valeurs.

Au contact avec les valeurs, il est supposé que le HCI réagisse avec la cellulose, et y entraîne la coupure des liaisons éther entre chaque motif de glucose.

Pour sa part, l'acide sulfurique est présumé déshydrater la cellulose en attaquant les fonctions alcools des motifs de glucose. Ainsi, la réaction libère de l'eau, qui de nouveau décompose l'acide chlorosulfonique encore disponible en libérant de la chaleur.

En particulier en présence d'une quantité importante de valeurs, on observe que la chaleur produite n'est plus dissipée par le milieu environnant. Il en résulte une forte augmentation de la température.

En troisième étape, on observe un noircissement des billets, en particulier à leur extrémité.

Cette réaction n'est pas observée lorsqu'un seul billet est mis en contact avec l'acide chlorosulfonique. Elle nécessite soit une masse de billets plus importante, soit de confiner les valeurs dans un volume fermé. Dans les deux cas, on atteint des températures observées de l'ordre de 150 à 200°C. La carbonisation est le résultat d'une oxydation de la cellulose, supposément par l'air, à ces températures.

Suivant des modes particuliers de réalisation, le dispositif de sécurité comporte l'une ou plusieurs des caractéristiques suivantes :
- les moyens de commande sont adaptés pour déclencher le fonctionnement d'un déclencheur pyrotechnique de dispersion du produit sur les valeurs, associé au réservoir les valeurs papier sont des billets de banque assemblées en liasses ;
- le dispositif est un distributeur automatique de billets (DAB), d'un container de transport de fonds ou d'un container de stockage de fonds ;
- les moyens de commande sont adaptés pour déclencher le fonctionnement d'un déclencheur pyrotechnique de dispersion du produit sur les valeurs, associé au réservoir ;
- le dispositif contient par ailleurs une quantité d'eau susceptible d'entrer en contact avec l'acide chlorosulfonique pour dégager de la chaleur et le produit de destruction gazeux.

L'invention concerne enfin l'utilisation, dans un dispositif de sécurité pour le transport et/ou le stockage de valeurs à base de papier, d'un produit de destruction gazeux issu d'acide chlorosulfonique.

L'invention sera mieux comprise à la lecture de la description qui va suivre, donnée uniquement à titre d'exemple et faite en se référant au dessin qui représente un schéma synoptique illustrant la structure générale d'un dispositif utile pour l'utilisation selon l'invention.

On a en effet représenté sur cette figure un dispositif de sécurité pour le transport et/ou le stockage de valeurs papier.

Ce dispositif comporte une enceinte de réception de ces valeurs, cette enceinte étant désignée par la référence générale 1 et se présentant par exemple sous la forme d'une valise sécurisée ou d'une cassette de distributeur de billets de banques, les valeurs étant, quant à elles, désignées par la référence générale 2, et se présentant par exemple sous la forme de billets de banque ou autres, comme par exemple des titres, des chèques, des contrats, etc.

Cette enceinte est associée à au moins un réservoir 3 de produit 4 de destruction susceptible d'être libéré en cas d'événements particuliers, par exemple d'une tentative d'effraction, sous le contrôle de moyens de commande désignés par la référence générale 5.

Ces moyens de commande sont reliés à des moyens de détection d'un événement de déclenchement comme par exemple un contact 6 d'ouverture non autorisée de la valise ou encore des moyens 7 de contrôle de l'intégrité de celle-ci, pour, en cas de tentative d'effraction, permettre aux moyens de commande 5 de déclencher le fonctionnement de moyens 8 de libération du produit de destruction sur les valeurs.

Ces moyens de libération peuvent comprendre par exemple un déclencheur pyrotechnique associé au réservoir.

Bien entendu, d'autres moyens de commande peuvent être envisagés, tels que par exemple des moyens de détection de la réception ou non d'un signal de sécurité, comme cela est connu.

L'enceinte peut également être formée par un coffre, une armoire blindée, etc., disposé dans un véhicule, un bâtiment, etc.

Pour la destruction des valeurs papier contenues dans l'enceinte, le produit 4 a une composition telle que, lorsque les valeurs sont mises en contact avec le produit de décomposition gazeux, les valeurs papier sont transformées de manière irréversible, pour devenir cassants et fragiles s'émiettant sous la moindre manipulation. Ainsi, les valeurs papier sont rendues inutilisables et donc sans valeur.

Si nécessaire, il peut être avantageux de prévoir une humidification de l'enceinte, préalable ou simultanée à la libération de l'acide chlorosulfonique, afin d'assurer sa décomposition complète.

Le temps nécessaire pour assurer la transformation structurelle complète des valeurs papier est avantageusement de l'ordre de quelques secondes.

On comprend que, dans un dispositif de sécurité tel que celui décrit ici, lorsque l'acide chlorosulfonique est répandu sur les valeurs papier, le contact avec les valeurs est assurer sans nécessité de dispositif de dispersion performant et les valeurs papier deviennent cassant, friables et de ce fait inutilisables et donc sans valeur.

## Revendications

1. Utilisation d'acide chlorosulfonique dans un dispositif de sécurité pour le transport et/ou le stockage de valeurs (2), pour la transformation structurelle des valeurs (2), le dispositif de sécurité comportant une enceinte (1) de réception desdites valeurs associée à au moins un réservoir (3) de produit (4) de destruction comprenant de l'acide chlorosulfonique, ledit réservoir étant adapté pour libérer le produit (4) de destruction sous le contrôle de moyens de commande (5), et l'enceinte (1) étant adaptée à ce que les valeurs (2) soient exposées aux produits de décomposition gazeux du produit (4) de destruction et étant humidifiée préalablement ou simultanément à la libération du produit (4), **caractérisée en ce qu'**en cas de tentative d'effraction, les valeurs (2) sont exposées aux produits de décomposition gazeux de l'acide chlorosulfonique.

2. Utilisation selon la revendication 1, **caractérisée en ce que** les valeurs (2) sont des billets de banque assemblés en liasses.

3. Utilisation selon la revendication 1 ou 2, **caractérisée en ce que** les moyens de commande (5) sont adaptés pour déclencher le fonctionne ment d'un déclencheur pyrotechnique (8) de dispersion du produit sur les valeurs, associé au réservoir (3).

4. Utilisation selon l'une quelconque des revendications 1 à 3, **caractérisée en ce que** le dispositif de sécurité est un distributeur automatique de billets (DAB).

5. Utilisation selon l'une quelconque des revendications 1 à 4, **caractérisée en ce que** le dispositif de sécurité est un container de transport de fonds.

6. Utilisation selon l'une quelconque des revendications 1 à 5, **caractérisée en ce que** le dispositif de sécurité est un container de stockage de fonds.

## Claims

1. The use of chlorosulfonic acid in a security device for transporting and storing valuables (2), for the structural transformation of the valuables (2) the security device comprising an enclosed container (1) for said valuables provided with at least one reservoir (3) for destructive product (4) comprising chlorosulfonic acid, said reservoir being adapted to release the destructive product (4) using control means (5), and the container (1) being adapted so that the valuables (2) are exposed to the gaseous decomposition products of the destructive product (4) and being humidified previously to or simultaneously with the release of the product (4), **characterised in that** in the event of a break-in attempt, the valuables (2) are exposed to the gaseous decomposition products of the chlorosulfonic acid.

2. The use according to Claim 1, **characterised in that** the valuables (2) are bank notes held together in bundles.

3. The use according to Claim 1 or 2, **characterised in that** the control means (5) are adapted to trigger the function of a pyrotechnical trigger (8) for dispersing the product over the valuables, provided in the reservoir (3).

4. The use according to any of Claims 1 to 3, **characterised in that** the security device is an automatic note dispenser (AND).

5. The use according to any of Claims 1 to 4, **characterised in that** the security device is a container for transporting funds.

6. The use according to any of Claims 1 to 5, **characterised in that** the security device is a container for storing funds.

## Patentansprüche

1. Verwendung von Chlorsulfonsäure in einer Sicherheitsvorrichtung für den Transport und/oder die Aufbewahrung von Wertsachen (2), um die Wertsachen (2) strukturell zu transformieren, wobei die Sicherheitsvorrichtung einen Behälter (1) für die Aufnahme der Wertsachen umfasst, dem wenigstens ein Vorratsbehälter (3) für das zerstörende Produkt (4) zugeordnet ist, der die Chlorsulfonsäure enthält, wobei der Vorratsbehälter dazu ausgelegt ist, das zerstörende Produkt (4) unter der Steuerung von Steuermitteln (5) freizugeben, und wobei der Behälter (1) dazu ausgelegt ist, dass die Wertsachen (2) den gasförmigen Zersetzungsprodukten des zerstörenden Produkts (4) ausgesetzt werden und im Voraus oder gleichzeitig mit der Freigabe des Produkts (4) benetzt werden, **dadurch gekennzeichnet, dass** im Fall eines Einbruchsversuchs die Werte (2) den gasförmigen Zersetzungsprodukten der Chlorsulfonsäure ausgesetzt werden.

2. Verwendung nach Anspruch 1, **dadurch gekennzeichnet, dass** die Wertsachen (2) gebündelte Banknoten sind.

3. Verwendung nach Anspruch 1 oder 2, **dadurch gekennzeichnet, dass** die Steuermittel (5) dazu ausgelegt sind, den Betrieb eines dem Vorratsbehälter (3) zugeordneten pyrotechnischen Auslösers (8), um das Produkt auf den Wertsachen zu verteilen, auszulösen.

4. Verwendung nach einem der Ansprüche 1 bis 3, **dadurch gekennzeichnet, dass** die Sicherheitsvorrichtung ein Geldausgabeautomat (DAB) ist.

5. Verwendung nach einem der Ansprüche 1 bis 4, **dadurch gekennzeichnet, dass** die Sicherheitsvorrichtung ein Geldtransportbehälter ist.

6. Verwendung nach einem der Ansprüche 1 bis 5, **dadurch gekennzeichnet, dass** die Sicherheitsvorrichtung ein Geldaufbewahrungsbehälter ist.
